# EUROPÄISCHE PATENTSCHRIFT

(11) **EP 0 474 113 B1**
(45) Veröffentlichungstag und Bekanntmachung des Hinweises auf die Patenterteilung: **20.09.1995**
(21) Anmeldenummer: 91114517.5
(22) Anmeldetag: 29.08.1991
(51) Int. Cl.: H01R 4/24

(54) **Verbindungsvorrichtung für Mehrleiterkabel**
Connection device for multiwire cables
Dispositif de connexion pour câbles multifilaires

(30) Priorität: 01.09.1990 DE 4027772; 01.09.1990 DE 4027773
(43) Veröffentlichungstag der Anmeldung: 11.03.1992
(73) Patentinhaber: MOLEX INCORPORATED, Lisle Illinois 60532 (US)
(72) Erfinder: Dechelette, Hélen, F-75007 Paris (FR)
(74) Vertreter: Andrejewski, Walter

(56) Entgegenhaltungen:
- EP-A- 0 102 156
- US-A- 4 445 748
- ELECTRONIC ENGINEERING. Bd. 62, Nr. 767, November 1990, LONDON GB Seiten 11 - 12; ANONYM: 'Connecting to the 2.5mm backplane standard'

## Beschreibung

Die Erfindung betrifft eine Verbindungsvorrichtung für Mehrleiterkabel, die Kontaktelemente mit Kontaktstiften oder Kontaktfahnen bzw. Kontaktaufnahmen für die Kontaktstifte oder Kontaktfahnen aufweist, insbesondere für elektronische Apparate und Einrichtungen, wobei die Kontaktelemente in einem Isolierstoffgehäuse angeordnet sind, wobei die Kontaktelemente winkelförmig eingezogene Kontaktierungsbereiche besitzen, an denen im Firstbereich Kontaktzungen ausgestanzt sind, wobei die Leiter des Mehrleiterkabels durch eine Stauchung der Kontaktelemente in Richtung ihrer Längsachse, die eine Knickverformung der Kontaktierungsbereiche definiert, zwischen den Kontaktzungen, die die isolierende Umhüllung der Leiter durchschneiden, festklemmbar sind. Die Verbindungsvorrichtung ist mit einer komplementären Verbindungsvorrichtung kuppelbar. Die Leiter werden über Einführungskanäle eingeführt. Die Kontaktelemente sind an der den Einführungskanälen der Leiter abgewandten Seite z. B. mit Kontaktstiften oder Kontaktfahnen bzw. mit Kontaktaufnahmen, z. B. in Form von Kontakthülsen, für die vorgenannten Bauteile versehen. In der klassischen Terminologie sind die Verbindungsvorrichtungen Steckverbindungsvorrichtungen, die Kontaktstifte bzw. Kontakthülsen oder äquivalente Bauteile besitzen. Bei den Kabeln, die mit einer erfindungsgemäßen Verbindungsvorrichtung versehen und dabei kontaktiert werden sollen, kann es sich auch um bewehrte oder abgeschirmte Kabel handeln. Das Isolierstoffgehäuse kann noch in ein umhüllendes Gehäuse eingesetzt sein. - Die Erfindung betrifft fernerhin ein Verfahren zur Betätigung einer solchen Verbindungsvorrichtung zum Zwecke der Kontaktierung der einzelnen Leiter.

Bei der aus der Literaturstelle EP-A-0 102 156 bekannten Verbindungsvorrichtung, von der die Erfindung ausgeht, ist das Isolierstoffgehäuse ein einteiliges Gehäuse. Es besitzt die schon erwähnten Einführungskanäle für die zu kontaktierenden Leiter, die aus dem Kabel ausgefächert sind. Die Kontaktierung muß mit Hilfe von besonderen Werkzeugen durchgeführt werden, die längs zur Längsrichtung der Leiter in das Gehäuse eingeführt werden müssen. Das ist aufwendig und um so aufwendiger, je größer die Anzahl der Leiter in dem Mehrleiterkabel ist. Bei elektronischen Apparaten und Einrichtungen geht die Tendenz zu Kabeln, die eine sehr große Vielzahl von Leitern aufweisen. Aus der Praxis sind auch Verbindungsvorrichtungen dieser Art bekannt, bei welchen die besonderen Werkzeuge quer zur Längsrichtung der Leiter in das Gehäuse eingeführt werden müssen. Die grundsätzliche Problematik ist dabei die gleiche. Aus der Literaturstelle US 4 445 748 ist eine Verbindungsvorrichtung grundsätzlich anderen Aufbaus bekannt. Im Rahmen dieser Verbindungsvorrichtung sind Kontaktelemente eingerichtet, bei welchen mittels einer Biege- bzw. Knickbewegung einer Kontaktfahne transversale, kontaktierende Kräfte auf die Leiter ausgeübt werden. Diese transversal wirkenden Kräfte bedingen einen komplizierten Aufbau des Isolierstoffgehäuses und sind hinsichtlich der Kontaktqualität nicht allen Anforderungen genügend. Diese transversale Biege- bzw. Knickbewegung wird durch eine Relativbewegung von zwei Gehäuseteilen des Isolierstoffgehäuses bewirkt. Die beiden Gehäuseteile sind nicht gegeneinander festsetzbar.

Der Erfindung liegt zunächst die Aufgabe zugrunde, eine Verbindungsvorrichtung für Mehrleiterkabel anzugeben, die sich durch ihren einfachen Ausbau auszeichnet und die es erlaubt, die Kontaktierung auf sehr einfache Weise unter Verzicht auf Werkzeuge, die eine besondere quer zu den Leitern orientierte Kinematik verlangen, durchzuführen.

Zur Lösung dieser Aufgabe lehrt die Erfindung, daß das Isolierstoffgehäuse als zweiteiliges Gehäuse mit Gehäuseoberteil und Gehäuseunterteil ausgeführt ist, wobei das Gehäuseoberteil Einführungskanäle für die zu kontaktierenden Leiter und das Gehäuseunterteil den Einführungskanälen zugeordnete Kontaktelementaufnahmen mit den darin eingesetzten Kontaktelementen aufweist, daß die Kontaktelemente einen in Bodenabschnitte aufgelösten Boden und daran angeschlossene Kontaktelementseitenwände aufweist, an welchen Kontaktelementseitenwänden die Kontaktierungsbereiche angeordnet sind, und daß die Stauchung der Kontaktelemente mit Hilfe von Gehäuseoberteil und Gehäuseunterteil als Stauchwerkzeug durchführbar ist, sowie das Gehäuseoberteil gegenüber dem Gehäuseunterteil festsetzbar ist. Nach bevorzugter Ausführungsform ist die Anordnung so getroffen, daß mit der Kontaktierung der Leiter auch eine Befestigung des Gehäuseoberteils mit dem Gehäuseunterteil erreicht wird, wobei das Befestigungsmittel die Leiter selbst sind. Dazu lehrt die Erfindung, daß die Kontaktelemente mit Endbereichen in Kontaktelementaufnahmen des Gehäuseoberteils einfassen, wobei die Kontaktelementaufnahmen Einführungskanalwände bilden, die auf der anderen Seite Klemmstufen aufweisen, und daß die Einführungskanalwände durch knickverformte Bereiche der Kontaktelemente an den Leitern festsetzbar sind. - Die vorstehend beschriebene Erfindung beruht einerseits auf der Erkenntnis, daß bei einer Verbindungsvorrichtung des eingangs beschriebenen Aufbaus eine wesentliche Vereinfachung der Kontaktierung erreichbar ist, wenn das Gehäuse in ein Gehäuseoberteil und ein Gehäuseunterteil aufgelöst werden und diese Gehäuseteile zugleich ein Stauchwerkzeug darstellen, welches bei Verwirklichung der weiteren zur Lehre der Erfindung gehörenden Maßnahmen durch den Stauchvorgang eine sichere Kontaktierung der Leiter und eine Fixierung des Gehäuseoberteils gewährleistet. Insofern erfüllen die Gehäusebauteile bei der erfindungsgemäßen Verbindungsvorrichtung eine Doppelfunktion. Sie sind einerseits Gehäuse und andererseits Werkzeug. Eine zusätzliche Funktion erfüllen nach bevorzugter Ausführungsform der Erfindung aber auch die kontaktierten Leiter, weil sie in der beschriebenen Weise das Gehäuseoberteil festhalten und festsetzen.

Der Erfindung liegt fernerhin die Aufgabe zugrunde, ein Verfahren anzugeben, mit dem die Kontaktierung der einzelnen Leiter bei Verwendung der erfindungsgemäßen Verbindungsvorrichtung auf besonders einfache Weise und sehr funktionssicher erfolgen kann.

Zur Lösung dieser Aufgabe lehrt die Erfindung, daß das Gehäuseoberteil und das Gehäuseunterteil in einer Hilfsvorrichtung mit einem Arbeitsabstand voneinander angeordnet werden, daß die zu kontaktierenden Leiter in die Einführungskanäle des Gehäuseoberteils sowie, den Arbeitsabstand überbrückend, in die Kontaktelemente des Gehäuseunterteils eingeführt werden, daß danach das Gehäuseoberteil und das Gehäuseunterteil relativ zueinander in Richtung der Achse der Leiter nach Maßgabe des Arbeitsabstandes bewegt sowie dabei die Kontaktelemente unter Verwendung des Gehäuseunterteils und des Gehäuseoberteils als Stauchwerkzeuge gestaucht werden und daß durch die Stauchung der Kontaktelemente die Kontaktzungen der Kontaktelemente gegen die Leiter bewegt werden, die Kontaktierung der Leiter herbeigeführt und das Gehäuseoberteil gegenüber dem Gehäuseunterteil festgesetzt wird. - Die Erfindung beruht in bezug auf das Verfahren auf der Erkenntnis, daß besondere Kontaktierungswerkzeuge, die darüber hinaus quer zur Richtung der Leiter in das Gehäuse eingeführt werden müssen, nicht erforderlich sind, wenn das Gehäuse in ein zunächst selbständiges Gehäuseoberteil und in ein Gehäuseunterteil aufgelöst wird und diese Gehäuseteile selbst als Werkzeuge eingesetzt werden, nämlich als Stauchwerkzeuge mit einem Werkzeugoberteil und einem Werkzeugunterteil, welche Werkzeugteile mit einer einfachen Hilfsvorrichtung in Richtung der Leiter bewegt werden und mit der Stauchung der Kontaktelemente eine sichere Kontaktierung der Leiter bewirken, wobei gleichzeitig eine Festsetzung des Gehäuseoberteils gegenüber dem Gehäuseunterteil herbeigeführt wird. Diese Verfahrensmaßnahmen können mit sehr kurzer Taktzeit durchgeführt werden und ermöglichen folglich eine hohe Produktivität.

Im einzelnen bestehen im Rahmen der Erfindung mehrere Möglichkeiten der weiteren Ausbildung und Gestaltung des Verfahrens. So können die Kontaktelemente mit Endbereich, den Arbeitsabstand überbrückend, in Kontaktelementaufnahmen des Gehäuseoberteils eingeführt und bei der Stauchung in den Kontaktelementaufnahmen gehalten und abgestützt werden. Eine bevorzugte Ausführungsform der Erfindung ist dadurch gekennzeichnet, daß die Kontaktelementaufnahmen zum zugeordneten Leiter hin durch den Stauchvorgang der Kontaktelemente verformbare Wände aufweisen und durch deren Verformung das Gehäuseoberteil an den Leitern festgesetzt wird. Bei dem erfindungsgemäßen Verfahren kann mit Leitern gearbeitet werden, deren isolierende Umhüllung zumindest im Bereich der Kontaktierungsstellen zuvor entfernt worden ist. Nach bevorzugter Ausführungsform der Erfindung werden jedoch die Leiter mit isolierenden Umhüllungen in die Einführungskanäle eingeführt und wird die isolierende Umhüllung von den Kontaktzungen bei der Stauchung durchtrennt und, gegebenenfalls verschoben. - Das erfindungsgemäße Verfahren eignet sich für Mehrleiterkabel, bei denen die einzelnen Leiter singuläre Drähte sind. Das erfindungsgemäße Verfahren eignet sich jedoch auch für Kabel, bei denen die Leiter als Litzen aus einer Mehrzahl von dünnen Drähten ausgeführt sind.

Bei der Durchführung des erfindungsgemäßen Verfahrens kommt es darauf an, daß das Gehäuseoberteil und das Gehäuseunterteil als Stauchwerkzeug arbeiten und folglich nach Maßgabe des Arbeitsabstandes relativ zueinander bewegt werden. Im einfachsten Falle geschieht dieses dadurch, daß das Gehäuseoberteil in der Hilfsvorrichtung festgehalten wird und das Gehäuseunterteil bewegt wird. Die Leiter, die im Rahmen des erfindungsgemäßen Verfahrens in das Gehäuseoberteil, das Gehäuseunterteil und die Kontaktelemente eingeführt werden, können vor der Einführung längenmäßig eingerichtet werden. Es besteht aber auch die Möglichkeit, so vorzugehen, daß unter dem Gehäuseoberteil eine Abstandsplatte angeordnet wird, deren Dicke der vorgegebenen Länge der in die Kontaktelemente einzuführenden Leiter entspricht und die in Ausnehmungen oder Schlitzen die Leiter passieren lassen, daß die Leiterenden unter den Abstandsplatten auf die vorgegebene Länge abgeschnitten werden und die Abstandsplatte entfernt wird und daß danach das Gehäuseunterteil mit den Kontaktelementen heran geführt und der Stauchvorgang sowie die Kontaktierung durchgeführt werden. Im Rahmen der Erfindung liegt es, daß die zu kontaktierenden Leiter unterhalb des Gehäuseoberteils bzw. unterhalb der Abstandsplatte an Kontrolleinrichtungen angeschlossen werden sowie die schaltungskonforme Anordnung der anderen Endes an komplementäre Kontrolleinrichtung angeschlossenen Leiter kontrolliert wird, daß danach die Kontrolleinrichtungen entfernt werden und das Gehäuseunterteil mit den Kontaktelementen herangeführt und der Stauchvorgang sowie die Kontaktierung durchgeführt werden.

Im folgenden wird die Erfindung bezüglich der Verbindungsvorrichtung sowie bezüglich des Verfahrens anhand einer Zeichnung beispielsweise erläutert. Es zeigen:
- Fig. 1: einen Längsschnitt durch eine erfindungsgemäße Verbindungsvorrichtung in Richtung der Leiter,
- Fig. 2: eine Draufsicht auf den Gegenstand nach Fig. 1 bei entfernten Leitern,
- Fig. 3: eine Ansicht des Gegenstandes der Fig. 1 von unten,
- Fig. 4: eine Seitenansicht des Gegenstandes der Fig. 1,
- Fig. 5: in gegenüber der Fig. 1 wesentlich vergrößertem Maßstab einen Ausschnitt aus dem Gegenstand der Fig. 1 mit Kontaktelement bei festgeklemmten Leiter,
- Fig. 6: einen Schnitt in Richtung A-A durch den Gegenstand nach Fig. 5,
- Fig. 7: einen Schnitt in Richtung B-B durch den Gegenstand nach Fig. 5,
- Fig. 8: perspektivisch ein Kontaktelement aus einer erfindungsgemäßen Verbindungsvorrichtung,
- Fig. 9: mit den Teilfiguren 9a, 9b und 9c zur Erläuterung des erfindungsgemäßen Verfahrens Vorgänge beim Kontaktieren von Leitern in einer erfindungsgemäßen Verbindungsvorrichtung,
- Fig. 10: schematische Verfahrensschritte des erfindungsgemäßen Verfahrens und
- Fig. 11: weitere Verfahrensschritte des erfindungsgemäßen Verfahrens.

Die in den Figuren dargestellte Verbindungsvorrichtung ist für Mehrleiterkabel 1 bestimmt, deren Leiter 2 ausgefächert werden, um in der Verbindungsvorrichtung an Kontaktelemente 3 angeschlossen zu werden. Die Kontaktelemente 3 sind mit Kontaktstiften oder Kontaktfahnen oder auch mit Kontaktaufnahmen 4 für die Kontaktstifte beziehungsweise Kontaktfahnen einer komplementären Verbindungsvorrichtung versehen, wie es eingangs erläutert wurde. In der Fig. 8 erkennt man die Ausführungsform mit einer Kontaktaufnahme 4 an dem Kontaktelement 3. Solche Verbindungsvorrichtungen werden insbesondere bei elektronischen Apparaten und Einrichtungen eingesetzt. Die Kontaktelemente 3 sind in einem Isolierstoffgehäuse 5, 6 angeordnet. Es besteht aus einem Gehäuseoberteil 5 und einem Gehäuseunterteil 6. Die einzelnen Leiter 2 des Mehrleiterkabels 1 werden mit den Kontaktelementen 3 kontaktierend verbunden. Gleichzeitig wird auch das Gehäuseoberteil 5 gegenüber dem Gehäuseunterteil 6 festgesetzt.

Aus einer vergleichenden Betrachtung der Fig. 1 bis 7 entnimmt man, daß das Isolierstoffgehäuse 5, 6 als zweiteiliges Gehäuse mit dem Gehäuseoberteil 5 und dem Gehäuseunterteil 6 ausgeführt ist. Das Gehäuseoberteil 5 besitzt Einführungskanäle 7 für die zu kontaktierenden Leiter 2. Das Gehäuseunterteil 6 besitzt den Einführungskanälen 7 zugeordnete Kontaktelementaufnahmen 8 mit den darin eingesetzten Kontaktelementen 3. Insbesondere aus der Fig. 8 entnimmt man, daß die Kontaktelemente 3 einen in Bodenabschnitte aufgelösten Boden 9 und daran angeschlossene Kontaktelementseitenwände 10 besitzen. Die Kontaktelementseitenwände 10 besitzen ihrerseits zur Achse des Kontaktelementes 3 hin winkelförmig eingezogene Kontaktierungsbereiche 11, an denen im Firstbereich Kontaktzungen 12 ausgestanzt sind. So wird erreicht, daß die Leiter 2 durch eine Stauchung der Kontaktelemente 3 in Richtung ihrer Längsachse, die mit Hilfe von Gehäuseoberteil 5 und Gehäuseunterteil 6 als Stauchwerkzeug erfolgt und die eine Knickverformung der Kontaktierungsbereiche 11 definiert, zwischen den Kontaktzungen 12, die die isolierende Umhüllung der Leiter 2 durchdringen, festgeklemmt und kontaktiert werden können. Im Ausführungsbeispiel der Fig. 5 bis 7 ist diese Kontaktierung durchgeführt worden. Man erkennt hier außerdem, daß die Kontaktelemente 3 mit Endbereichen 13 in Kontaktelementaufnahmen 14 des Gehäuseoberteils 5 einfassen, wobei die Kontaktelementaufnahmen 14 Einführungskanalwände 15 bilden, die auf der anderen Seite Klemmstufen 16 besitzen. Die eingeführten Leiter 2 sind durch die knickverformten Kontaktierungsbereiche 11 an den Klemmstufen 16 festsetzbar, wie es in der Fig. 5 dargestellt ist. Damit wird andererseits bewirkt, daß das Gehäuseoberteil 5 gegenüber dem Gehäuseunterteil 6 festsetzbar ist. Man erkennt, daß dazu die Einführungskanalwände 15 von den knickverformten Bauteilen 11 des Kontaktelementes 3 zum Leiter 2 hin zusammengedrückt sind. Gehäuseoberteil 5 und Gehäuseunterteil 6 bilden in diesem Zustand eine Funktionseinheit. Es versteht sich, daß das Gehäuse 5, 6 in ein zusätzliches umhüllendes Gehäuse eingesetzt werden kann.

Zur Beschreibung des erfindungsgemäßen Verfahrens, anders ausgedrückt, zur Beschreibung der Kontaktierungsvorgänge im einzelnen wird auf die Fig. 9 mit den Teilfiguren 9a, 9b und 9c sowie auf die Figuren 10 und 11 verwiesen. Man erkennt in der Fig. 9 wiederum das zweiteilige Gehäuse 5, 6 bei dem das Gehäuseoberteil 5 von dem Gehäuseunterteil 6 getrennt ist. Insoweit wird insbesondere auf die Teilfiguren 9a und 9b verwiesen. Das Gehäuseoberteil 5 und das Gehäuseunterteil 6 mögen in einer nicht gezeichneten Hilfsvorrichtung mit einem Arbeitsabstand A voneinander angeordnet sein. Die zu kontaktierenden Leiter 2 werden, wozu insbesondere auf die Fig. 9b verwiesen wird, in die Einführungskanäle 7 des Gehäuseoberteils 5, den Arbeitsabstand A überbrückend, eingeführt, sie treten dabei auch in die Kontaktelemente 3 des Gehäuseunterteils 6 ein. Das kann auch dadurch geschehen, daß das Gehäuseunterteil 6 entsprechend auf das Gehäuseoberteil 5 zubewegt wird. Jedenfalls werden danach das Gehäuseoberteil 5 und das Gehäuseunterteil 6 relativ zueinander in Richtung der Achse der Leiter 2 nach Maßgabe des Arbeitsabstandes A bewegt. Dabei werden die Kontaktelemente 3 unter Verwendung des Gehäuseoberteils 5 und des Gehäuseunterteils 6 als Stauchwerkzeuge gestaucht. Die Stauchung erfolgt so, daß durch die Stauchung der Kontaktelemente 3 die Kontaktzungen 12 gegen die Leiter 2 bewegt werden, die Isolierung durchschnitten wird und die Kontaktierung herbeigeführt wird. In der Fig. 9 mit ihren Teilfiguren erkennt man insbesondere, daß die Kontaktelemente 3 mit ihren Endbereichen 13, den Arbeitsabstand A überbrückend, in Kontaktelementaufnahmen 14 des Gehäuseoberteils 5 eingeführt werden und bei der Stauchung in den Kontaktelementaufnahmen 14 gehalten und abgestützt werden. Gleichzeitig wird, wie beschrieben, über die Klemmstufen 16 an den Einführungskanalwänden 15 das Gehäuseoberteil 5 festgesetzt. Im Ausführungsbeispiel und nach bevorzugter Ausführungsform der Erfindung mag das Gehäuseoberteil 5 in der Hilfsvorrichtung festgehalten sein, während das Gehäuseunterteil 6 bewegt wird.

Spezielle Verfahrensschritte erläutern die Schemata der Figuren 10 und 11. Man erkennt, daß unter dem Gehäuseoberteil 5 eine Abstandsplatte 17 angeordnet wird, deren Dicke die vorgegebene Länge der in die Kontaktelemente 3 einzuführenden Leiter 2 entspricht und die in Ausnehmungen oder Schlitzen 18 die Leiter passieren lassen. Die Leiterenden werden unter der Abstandsplatte 17 auf die vorgegebene Länge mit Hilfe eines besonderen Messers 19 abgeschnitten, wozu auf die Fig. 11 verwiesen wird. Danach wird die Abstandsplatte 16 entfernt. Das Gehäuseunterteil 6 mit den Kontaktelementen 3 wird herangeführt und der Stauchvorgang sowie die Kontaktierung werden wie beschrieben durchgeführt. In der Fig. 10 erkennt man links einen sogenannten Testkopf 20. Er gehört einer Kontrolleinrichtung an. Folglich können die zu kontaktierenden Leiter 2 unterhalb des Gehäuseoberteils 5 bzw. unterhalb der Abstandsplatte 17 an eine Kontrolleinrichtung angeschlossen werden, wobei die schaltungskonforme Anordnung der anderen Endes an komplementäre Kontrolleinrichtung angeschlossenen Leiter 2 kontrolliert wird und danach die Kontrolleinrichtung entfernt wird und das Gehäuseunterteil 6 mit den Kontaktelementen 3 herangeführt und der Stauchvorgang sowie die Kontaktierung wie beschrieben durchgeführt werden. In der Fig. 11 erkennt man unterhalb der Abstandsplatte 17 Kontrolleinrichtungen 21. - Die Pfeile und Doppelpfeile in den Fig. 10 und 11 verdeutlichen die Bewegungsrichtungen der zugeordneten Bauteile bei der Durchführung des erfindungsgemäßen Verfahrens.

## Patentansprüche

1. Verbindungsvorrichtung für Mehrleiterkabel (1), die Kontaktelemente (3) mit Kontaktstiften oder Kontaktfahnen bzw. Kontaktaufnahmen (4) für die Kontaktstifte oder Kontaktfahnen aufweist, insbesondere für elektronische Apparate und Einrichtungen,
wobei die Kontaktelemente (3) in einem Isolierstoffgehäuse (5, 6) angeordnet sind, wobei die Kontaktelemente (3) winkelförmig eingezogene Kontaktierungsbereiche (11) besitzen, an denen im Firstbereich Kontaktzungen (12) ausgestanzt sind,
wobei die Leiter (2) des Mehrleiterkabels (1) durch eine Stauchung der Kontaktelemente (3) in Richtung ihrer Längsachse, die eine Knickverformung der Kontaktierungsbereiche (11) definiert, zwischen den Kontaktzungen (12), die die isolierende Umhüllung der Leiter (2) durchschneiden, festklemmbar sind,
**dadurch gekennzeichnet**,
daß das Isolierstoffgehäuse (5, 6) als zweiteiliges Gehäuse mit Gehäuseoberteil (5) und Gehäuseunterteil (6) ausgeführt ist, wobei das Gehäuseoberteil (5) Einführungskanäle (7) für die zu kontaktierenden Leiter (2) und das Gehäuseunterteil (6) den Einführungskanälen (7) zugeordnete Kontaktelementaufnahmen (8) mit den darin eingesetzten Kontaktelementen (3) aufweist,
daß die Kontaktelemente (3) einen in Bodenabschnitte aufgelösten Boden (9) und daran angeschlossene Kontaktelementseitenwände (10) aufweist, an welchen Kontaktelementseitenwänden (10) die Kontaktierungsbereiche (11) angeordnet sind,
und daß die Stauchung der Kontaktelemente (3) mit Hilfe von Gehäuseoberteil (5) und Gehäuseunterteil (6) als Stauchwerkzeug durchführbar ist, sowie das Gehäuseoberteil (5) gegenüber dem Gehäuseunterteil (6) festsetzbar ist.

2. Verbindungsvorrichtung nach Anspruch 1, dadurch gekennzeichnet, daß die Kontaktelemente (3) mit Endbereichen (13) in Kontaktelementaufnahmen (14) des Gehäuseoberteils (5) einfassen, wobei die Kontaktelementaufnahmen (14) Einführungskanalwände (15) bilden, die auf der anderen Seite Klemmstufen (16) aufweisen, und daß die Einführungskanalwände (15) durch knickverformte Bereiche (11) der Kontaktelemente (3) an den Leitern (2) festsetzbar sind.

3. Verfahren zur Betätigung einer Verbindungsvorrichtung nach den Ansprüchen 1 und 2 zum Zwecke der Kontaktierung der einzelnen Leiter, dadurch gekennzeichnet, daß Gehäuseoberteil (5) und das Gehäuseunterteil (6) in einer Hilfsvorrichtung mit einem Arbeitsabstand voneinander angeordnet werden, daß die zu kontaktierenden Leiter (2) in die Einführungskanäle (7) des Gehäuseoberteils (5) sowie, den Arbeitsabstand überbrückend, in die Kontaktelemente (3) des Gehäuseunterteils (6) eingeführt werden, daß danach das Gehäuseoberteil (5) und das Gehäuseunterteil (6) nach Maßgabe des Arbeitsabstandes bewegt sowie dabei die Kontaktelemente (3) unter Verwendung des Gehäuseunterteils (6) und des Gehäuseoberteils (5) als Stauchwerkzeuge gestaucht werden und daß durch die Stauchung der Kontaktelemente (3) die Kontaktzungen (12) der Kontaktelemente (3) gegen die Leiter (2) bewegt werden, die Kontaktierung der Leiter (2) herbeigeführt und das Gehäuseoberteil (5) gegenüber dem Gehäuseunterteil (6) festgesetzt wird.

4. Verfahren nach Anspruch 3, dadurch gekennzeichnet, daß die Kontaktelemente (3) mit Endbereichen, den Arbeitsabstand überbrückend, in Kontaktelementaufnahmen (14) des Gehäuseoberteils (5) eingeführt und bei der Stauchung in den Kontaktelementaufnahmen (14) gehalten und abgestützt werden.

5. Verfahren nach Anspruch 4, dadurch gekennzeichnet, daß die Kontaktelementaufnahme (14) zum zugeordneten Leiter (2) hin durch den Stauchvorgang der Kontaktelemente (3) verformbare Wände aufweisen und durch deren Verformung das Gehäuseoberteil (5) an den Leitern (2) festgesetzt wird.

6. Verfahren nach einem der Ansprüche 3 bis 5, dadurch gekennzeichnet, daß bei der Ausführungsform, bei der die Leiter (2) mit ihrer isolierenden Umhüllung in die Einführungskanäle (7) eingeführt werden, die isolierende Umhüllung von den Kontaktzungen (12) bei der Stauchung kontaktierend durchtrennt und gegebenenfalls verschoben wird.

7. Verfahren nach einem der Ansprüche 3 bis 6, dadurch gekennzeichnet, daß das Gehäuseoberteil (5) in der Hilfsvorrichtung festgehalten und das Gehäuseunterteil (6) bewegt wird.

8. Verfahren nach Anspruch 7, dadurch gekennzeichnet, daß unter dem Gehäuseoberteil (5) eine Abstandsplatte (17) angeordnet wird, deren Dicke der vorgegebenen Länge der in die Kontaktelemente (3) einzuführenden Leiterenden entspricht und die in Ausnehmungen oder Schlitzen die Leiter (2) passieren läßt, daß die Leiterenden unter der Abstandsplatte (17) auf die vorgegebene Länge abgeschnitten werden und die Abstandsplatte (17) entfernt wird, und daß danach das Gehäuseunterteil (6) mit den Kontaktelementen (3) herangeführt und der Stauchvorgang sowie die Kontaktierung und die Festsetzung des Gehäuseoberteils (5) durchgeführt werden.

9. Verfahren nach einem der Ansprüche 3 bis 8, dadurch gekennzeichnet, daß die zu kontaktierenden Leiter (2) unterhalb des Gehäuseoberteils (5) bzw. unterhalb der Abstandsplatte (17) an Kontrolleinrichtungen angeschlossen werden sowie die schaltungskonforme Anordnung des anderen Endes an komplementäre Kontrolleinrichtungen angeschlossenen Leiter (2) kontrolliert wird und daß danach die Kontrolleinrichtungen entfernt und das Gehäuseunterteil (6) mit den Kontaktelementen (3) herangeführt sowie der Stauchvorgang, die Kontaktierung und die Festsetzung des Gehäuseoberteils (5) durchgeführt werden.

## Claims

1. A connection device for multiwire cables (1) which comprises contact elements (3) having contact pins or contact lugs and contact receivers (4) for the contact pins or contact lugs, particularly for electronic apparatuses and devices,
wherein the contact elements (3) are disposed in an insulating material housing (5, 6), wherein the contact elements (3) have contact regions (11) drawn in as vee bends, on the apex regions of which contact tabs (12) are punched out,
wherein the conductors (2) of the multiwire cable (1) can be clamped by the compression of the contact elements (3) towards their longitudinal axis between the contact tabs (12), which compression defines a buckling deformation of the contact regions (11), and which contact tabs cut through the insulating sheath of the conductors (2),
characterised in that
the insulating material housing (5, 6) is constructed as a two-piece housing having a housing upper part (5) and a housing lower part (6), wherein the housing upper part (5) has lead-in channels (7) for the conductors (2) to be contacted and the housing lower part (6) has contact element receivers (8) associated with the lead-in channels (7) with the contact elements (3) inserted therein,
that the contact elements (3) have a base (9) divided into base sections and contact element sidewalls (10) attached thereto, on which contact element sidewalls (10) the contact regions (11) are disposed,
and that compression of the contact elements (3) can be effected with the aid of the housing upper part (5) and the housing lower part (6) as a compression tool, and the housing upper part (5) can be fixed in relation to the housing lower part (6).

2. A connection device according to claim 1, characterised in that end regions (13) of the contact elements (3) engage in contact element receivers (14) of the housing upper part (5), wherein the contact element receivers (14) form lead-in channel walls (15) which have clamping steps (16) on their other sides, and that the lead-in channel walls (15) can be fixed to the conductors (2) by regions (11) of the contact elements (3) which are deformed with buckling.

3. A method of operating a connection device according to claims 1 and 2 for the purpose of contacting the individual conductors, characterised in that the housing upper part (5) and the housing lower part (6) are disposed in an auxiliary device at a working distance from each other, that the conductors (2) to be contacted are introduced into. the lead-in channels (7) of the housing upper part (5) and are introduced, bridging the working distance, into the contact elements (3) of the housing lower part (6), that thereafter the housing upper part (5) and the housing lower part (6) are moved in accordance with the working distance and the contact elements (3) are thereby compressed using the housing upper part (5) and the housing lower part (6) as compression tools, and that due to the compression of the contact elements (3) the contact tabs (12) of the contact elements (3) are moved towards the conductors (2), contacting of the conductors (2) is effected and the housing upper part (5) is fixed in relation to the housing lower part (6).

4. A method according to claim 3, characterised in that end regions of the contact elements (3) are introduced, bridging the working distance, into contact element receivers (14) of the housing upper part (5), and on compression are held and supported in the contact element receivers (14).

5. A method according to claim 4, characterised in that the contact element receivers (14) have walls which can be deformed towards the associated conductor (2) by the compression operation of the contact elements (3), and the housing upper part (5) is fixed to the conductors (2) by the deformation of the walls.

6. A method according to any one of claims 3 to 5, characterised in that for the form of implementation in which the insulating sheaths of the conductors (2) are introduced into the lead-in channels (7), the insulating sheath is cut through and optionally displaced by the contact tabs (12) on compression, forming a contact.

7. A method according to any one of claims 3 to 6, characterised in that the housing upper part (5) is fixed in the auxiliary device and the housing lower part (6) is moved.

8. A method according to claim 7, characterised in that a distance plate (17) is disposed under the housing upper part (5), the thickness of which distance plate corresponds to the predetermined length of the conductor ends to be introduced into the contact elements (3) and which allows the conductors (2) to pass into recesses or slots, that the conductor ends are cut off to the predetermined length under the distance plate (17) and the distance plate (17) is removed, and that thereafter the housing lower part (6) with the contact elements (3) is advanced and the compression operation, as well as the contacting and the fixing of the housing upper part (5), are effected.

9. A method according to any one of claims 3 to 8, characterised in that the conductors (2) to be contacted are connected to checking devices underneath the housing upper part (5) or underneath the distance plate (17), and the arrangement of the other end in accordance with the circuit is checked on conductors (2) connected to complementary checking devices, and that thereafter the checking devices are removed and the housing lower part (6) with the contact elements (3) is advanced, and the compression operation, the contacting, and the fixing of the housing upper part (5) are effected.

## Revendications

1. Dispositif de connexion pour câbles multiconducteurs (1), comportant des éléments de contact (3) pourvus de broches de contact ou de queues de contact et des logements de contact (4) pour les broches de contact ou les queues de contact, en particulier pour des appareils et des systèmes électroniques, les éléments de contact (3) étant disposés dans un boîtier (5, 6) en matière isolante, les éléments de contact (3) possédant des zones de mise en contact (11) qui forment un renfoncement angulaire et dans la zone de sommet desquels sont découpées des languettes de contact (12), les conducteurs (2) du câble multiconducteur (1) pouvant être bloqués, par un écrasement des éléments de contact (3) en direction de leur axe longitudinal pour déformer par pliage les zones de mise en contact (11), entre les languettes de contact (12) qui traversent la gaine isolante des conducteurs (2), caractérisé en ce que le boîtier (5, 6) en matière isolante est conçu sous la forme d'un boîtier en deux parties comprenant une partie supérieure de boîtier (5) et une partie inférieure de boîtier (6), la partie supérieure (5) du boîtier comportant des canaux d'introduction (7) pour les conducteurs (2) qui doivent être mis en contact, et la partie inférieure (6) du boîtier comportant des logements d'éléments de contact (8) qui correspondent aux canaux d'introduction (7) et dans lesquels sont insérés les éléments de contact (3), en ce que les éléments de contact (3) comportent un fond (9) décomposé en segments de fond et des parois latérales (10) d'éléments de contact qui y sont reliées et sur lesquelles se trouvent les zones de mise en contact (11), et en ce que l'écrasement des éléments de contact (3) peut être réalisé en se servant de la partie supérieure (5) du boîtier et de la partie inférieure (6) du boîtier comme d'un outil d'écrasement, et en ce que la partie supérieure (5) du boîtier peut être immobilisée par rapport à la partie inférieure (6) du boîtier.

2. Dispositif de connexion selon la revendication 1, caractérisé en ce que la zone d'extrémité (13) des éléments de contact (3) s'engage dans des logements d'éléments de contact (14) de la partie supérieure (5) du boîtier, les logements d'éléments de contact (14) formant des parois de canal d'introduction (15) qui, de l'autre côté, comportent des étages de serrage (16), et en ce que les parois (15) du canal d'introduction peuvent être bloquées contre les conducteurs (2) par des zones pliées (11) des éléments de contact (3).

3. Procédé pour actionner un dispositif de connexion selon les revendications 1 et 2 dans le but de mettre en contact les différents conducteurs, caractérisé en ce que la partie supérieure (5) du boîtier et la partie inférieure (6) du boîtier sont disposées dans un dispositif auxiliaire en respectant une distance de travail entre elles, en ce que les conducteurs (2) qui doivent être mis en contact sont introduits dans les canaux d'introduction (7) de la partie supérieure (5) du boîtier et, en franchissant la distance de travail, dans les éléments de contact (3) de la partie inférieure (6) du boîtier, en ce que la partie supérieure (5) du boîtier et la partie inférieure (6) du boîtier sont ensuite déplacées en proportion de la distance de travail et les éléments de contact (3) sont alors écrasés en se servant de la partie inférieure (6) du boîtier et de la partie supérieure (5) du boîtier comme d'outils d'écrasement, et en ce que l'écrasement des éléments de contact (3) a pour effet de déplacer les languettes de contact (12) des éléments de contact (3) en direction des conducteurs (2), de provoquer la mise en contact des conducteurs (2) et d'immobiliser la partie supérieure (5) du boîtier par rapport à la partie inférieure (6) du boîtier.

4. Procédé selon la revendication 3, caractérisé en ce que les éléments de contact (3) sont introduits dans les logements d'éléments de contact (14) de la partie supérieure (5) du boîtier par leur zone d'extrémité en franchissant la distance de travail et, lors de l'écrasement, sont maintenus et prennent appui dans les logements d'éléments de contact (14).

5. Procédé selon la revendication 4, caractérisé en ce que les logements d'éléments de contact (14) comportent des parois qui sont déformées en direction du conducteur correspondant (2) par l'opération d'écrasement des éléments de contact (3) et dont la déformation a pour effet de bloquer la partie supérieure (5) du boîtier contre les conducteurs (2).

6. Procédé selon l'une des revendications 3 à 5, caractérisé en ce que, dans le mode de réalisation où les conducteurs (2) sont introduits dans les canaux d'introduction (7) avec leur gaine isolante, la gaine isolante est traversée, lors de l'écrasement, par les languettes de contact (12) en créant un contact et, le cas échéant, est déplacée.

7. Procédé selon l'une des revendications 3 à 6, caractérisé en ce que la partie supérieure (5) du boîtier est maintenue dans le dispositif auxiliaire et la partie inférieure (6) du boîtier est déplacée.

8. Procédé selon la revendication 7, caractérisé en ce que, sous la partie supérieure (5) du boîtier, est disposée une plaque d'écartement (17) dont l'épaisseur correspond à la longueur prédéfinie des extrémités des conducteurs qui doivent être introduites dans les éléments de contact (3) et qui laisse passer les conducteurs (2) par des évidements ou des fentes, en ce que les extrémités des conducteurs situées en dessous de la plaque d'écartement (17) sont rognées à la longueur prédéfinie et la plaque d'écartement (17) est retirée, et en ce que la partie inférieure (6) du boîtier pourvue des éléments de contact (3) est ensuite approchée et l'opération d'écrasement ainsi que la mise en contact et le blocage de la partie supérieure (5) du boîtier sont réalisés.

9. Procédé selon l'une des revendications 3 à 8, caractérisé en ce que les conducteurs (2) qui doivent être mis en contact sont connectés à des dispositifs de contrôle en dessous de la partie supérieure (5) du boîtier ou en dessous de la plaque d'écartement (17) et le montage correct des conducteurs (2) connectés à leur autre extrémité à des dispositifs de contrôle complémentaires est contrôlé, et en ce que les dispositifs de contrôle sont ensuite retirés, la partie inférieure (6) du boîtier pourvue des éléments de contact (3) est approchée, et l'opération d'écrasement, la mise en contact et la fixation de la partie supérieure (5) du boîtier sont réalisées.
